# FASCICULE DE BREVET EUROPEEN

(11) **EP 1 780 386 B1**
(45) Date de publication et mention de la délivrance du brevet: **13.08.2008**
(21) Numéro de dépôt: 06301061.5
(22) Date de dépôt: 19.10.2006
(51) Int. Cl.: F01N 7/10, F01N 7/18

(54) **Bride d'entrée d'un conduit coudé d'un collecteur d'échappement et moteur à combustion interne comprenant une telle bride**
Eingangsflansch eines gebogenen Rohres eines Abgaskrümmers und Brennkraftmaschine mit einem solchen Flansch
Inlet flange of a curved conduit from an exhaust manifold and an internal combustion engine with such a flange

(30) Priorité: 26.10.2005 FR 0510931
(43) Date de publication de la demande: 02.05.2007
(73) Titulaire: RENAULT S.A.S., 92100 Boulogne Billancourt (FR)
(72) Inventeur: Kharkhour, Hanan, 92340 Bourg La Reine (FR); Morin, Guillaume, 92190 Meudon (FR); Cardona, Jean-Marc, 92410 Ville D'Avray (FR)

(56) Documents cités:
- EP-A- 0 643 202
- EP-A- 1 571 305
- DE-A1- 10 034 365

## Description

La présente invention concerne généralement les brides d'entrée de conduits de collecteur d'échappement.

Elle concerne plus particulièrement une bride d'entrée d'un conduit coudé d'un collecteur d'échappement adaptée à relier ledit conduit coudé à la face d'échappement d'une culasse, cette bride d'entrée présentant un orifice central destiné à accueillir une extrémité dudit conduit coudé.

L'invention concerne également un moteur à combustion interne comprenant une telle bride.

### ARRIERE-PLAN TECHNOLOGIQUE

Généralement, les moteurs à combustion interne sont pourvus d'une culasse qui enveloppe des chambres de combustion reliées en sortie à un collecteur d'échappement.

Le collecteur d'échappement est une pièce en fonte ou en tôle d'acier permettant de recueillir les gaz brûlés issus de la combustion. Le collecteur d'échappement comprend plusieurs conduits coudés qui sont destinés à canaliser l'écoulement des gaz brûlés issus des chambres de combustion du moteur et à les évacuer dans une ligne d'échappement.

Ces conduits coudés sont reliés à la face d'échappement de la culasse du moteur par des brides, appelées brides d'entrée. Chaque bride d'entrée présente généralement des surfaces inférieure et supérieure planes et parallèles. Elle comporte aussi un orifice central pour accueillir une extrémité du conduit correspondant du collecteur d'échappement. De part et d'autre de cet orifice central, il est prévu deux ouvertures traversées par des goujons pour fixer chaque bride d'entrée à la face d'échappement correspondante de la culasse.

Un joint est intercalé entre chaque bride d'entrée et la face d'échappement de la culasse pour garantir l'étanchéité du montage aux gaz d'échappement circulant de la face d'échappement de la culasse vers les conduits du collecteur d'échappement.

Lors du serrage, à l'aide des goujons, de la bride d'entrée sur la culasse, la nervure du joint d'étanchéité est écrasée et il apparaît une pression de contact sensiblement uniforme entre la bride d'entrée et la face d'échappement de la culasse.

Les gaz brûlés issus de la combustion dans les chambres de combustion portent les parois des conduits coudés du collecteur d'échappement à un niveau de température très élevé. À l'inverse, la bride d'entrée du collecteur d'échappement est en contact avec la culasse qui est refroidie. De forts gradients thermiques sont ainsi engendrés entraînant des contraintes thermomécaniques importantes au sein des conduits du collecteur d'échappement.

Le collecteur d'échappement se dilate alors et les conduits coudés exercent un effort non uniforme sur leur bride d'entrée correspondante. Sur une partie de la bride, sont exercés des efforts de compression, et sur l'autre partie, des efforts de traction. Ainsi, la bride est mise en flexion. La pression de contact entre la bride d'entrée et la face d'échappement de la culasse n'est alors plus uniforme et peut conduire à des fuites de gaz, en particulier dans les zones de la bride soumises à des efforts de traction.

### OBJET DE L'INVENTION

La présente invention propose une nouvelle bride d'entrée d'un conduit coudé de collecteur d'échappement permettant de diminuer les fuites de gaz d'échappement entre cette bride et la face d'échappement correspondante de la culasse.

À cet effet, on propose un collecteur d'échappement selon la revendication 1.

Grâce à sa hauteur variable, la partie massive de la bride selon l'invention fournit une liaison de rigidité élevée dans les zones de traction de la bride. La mise en flexion de la bride est ainsi limitée. Il en résulte que la perte de pression de contact entre la bride d'entrée du conduit et la face d'échappement de la culasse est réduite.

Ainsi, grâce à l'invention, les fuites de gaz d'échappement entre cette bride d'entrée et la face d'échappement de la culasse sont diminuées.

D'autres caractéristiques avantageuses et non limitatives de la bride d'entrée selon l'invention sont les suivantes :
- la partie massive est un cylindre dont la face supérieure est tronquée ;
- la hauteur de ladite partie massive varie entre une hauteur maximale du côté intérieur du coude du conduit et une hauteur minimale du côté extérieur du coude du conduit ;
- la bride comprend au moins une nervure de renfort qui s'étend depuis une zone de hauteur maximale de la face latérale de la partie massive jusqu'au bord d'extrémité de la bride ;
- la nervure de renfort vient de formation avec la bride ;
- la nervure de renfort est rapportée sur la bride ;
- la bride comprend deux nervures de renfort ;
- la partie massive vient de formation avec la bride ;
- la partie massive est rapportée sur la bride ;
- la bride fait partie d'une pièce monobloc comprenant une pluralité de brides du même type pour le raccordement d'une pluralité de conduits du collecteur d'échappement.

L'invention concerne également un moteur à combustion interne comprenant une bride telle que décrite ci-dessus adaptée à relier l'entrée d'un conduit coudé d'un collecteur d'échappement à la face d'échappement d'une culasse.

### DESCRIPTION DETAILLEE D'UN EXEMPLE DE REALISATION

La description qui va suivre en regard des dessins annexés d'un mode de réalisation, donné à titre d'exemple non limitatif, fera bien comprendre en quoi consiste l'invention et comment elle peut être réalisée.

Sur les dessins annexés :
- la figure 1 est une vue schématique d'ensemble d'un collecteur d'échappement dont les conduits coudés sont reliés par des brides d'entrée selon l'invention à la culasse d'un moteur à combustion interne ; et
- la figure 2 est une vue de détail en perspective d'une bride d'entrée selon l'invention sur laquelle est rapportée l'extrémité d'un conduit coudé du collecteur d'échappement.

Sur la figure 1, on a représenté un collecteur d'échappement 10, pourvu de quatre branches formées par des conduits 11 d'entrée des gaz d'échappement. Chaque conduit 11 du collecteur d'échappement 10 est coudé et est relié à la face d'échappement d'une culasse 4 par l'intermédiaire d'une bride 20 d'entrée, schématiquement matérialisée par un rectangle sur la figure 1.

Pour la fixation de la bride 20 d'entrée sur la face d'échappement correspondante de la culasse 4, chaque bride 20 d'entrée présente deux logements 25, 26 destinés à être traversés par un goujon. De plus, un joint d'étanchéité est prévu entre la bride 20 d'entrée et la partie correspondante de la face d'échappement de la culasse 4.

Comme le montre plus en détail la figure 2, chaque bride 20 d'entrée est pourvue d'une base 21 présentant des surfaces inférieure et supérieure planes et parallèles. La face inférieure de la bride 20 d'entrée est destinée à venir en contact avec le joint d'étanchéité. Chaque bride 20 d'entrée du conduit 11 coudé du collecteur d'échappement présente un orifice central destiné à accueillir l'extrémité amont, dans le sens d'écoulement des gaz d'échappement, du conduit 11 coudé.

Avantageusement, selon l'invention, la base 21 de la bride 20 d'entrée est surmontée autour de l'orifice central d'une partie massive 22 qui s'élève sur une hauteur qui varie dans le plan médian dudit conduit 11 coudé. Le plan médian du conduit 11 coudé est le plan contenant la ligne moyenne de courbure de ce conduit 11 coudé.

La hauteur de la partie massive 22 varie, dans le plan médian du conduit 11 coudé, entre une hauteur maximale du côté intérieur du coude du conduit et une hauteur minimale du côté extérieur du coude du conduit (voir figure 2). La hauteur de la partie massive 22 de la bride 20 décroît régulièrement entre cette hauteur maximale et cette hauteur minimale.

Ici, la partie massive 22 est un cylindre creux dont l'ouverture centrale prolonge l'orifice central et dont la face supérieure est tronquée. Cette partie massive 22 forme un manchon d'insertion de l'extrémité amont, dans le sens d'écoulement des gaz d'échappement, du conduit 11 coudé. Avantageusement, cette partie massive 22 vient de formation avec la bride 20.

En outre, chaque bride comprend deux nervures 23, 24 de renfort. Les deux nervures 23, 24 de renfort sont positionnées de part et d'autre du logement 25 et s'étendent chacune depuis la zone de hauteur maximale de la face latérale de la partie massive 22 jusqu'au bord d'extrémité de la bride 20. Ici, chaque nervure 23, 24 de renfort vient de formation avec la bride 20.

Lorsque le moteur fonctionne, les conduits coudés du collecteur d'échappement sont soumis à de fortes contraintes thermiques. Les conduits coudés se dilatent sous l'effet de la chaleur et induisent un effort non uniforme sur la bride d'entrée correspondante.

Sur une partie de la bride 20 d'entrée, s'applique un effort de compression tandis que sur l'autre partie de la bride, s'applique un effort de traction. La zone de compression maximale de la bride 20 correspond, dans le plan médian du conduit 11 coudé, à l'intersection de la ligne externe de courbure 11A du conduit 11 avec la partie massive 22 de la bride 20. De même, la zone de traction maximale correspond, dans le plan médian du conduit 11 coudé, à l'intersection de la ligne interne de courbure 11B du conduit 11 avec la partie massive 22 de la bride 20.

La partie massive 22 possède donc une hauteur maximale dans la zone de traction maximale de la bride 20 et sa hauteur est minimale dans la zone de compression maximale de la bride 20.

La hauteur de la partie massive 22 selon l'invention étant plus importante dans les zones de la bride 20 soumises à des efforts de traction, ces zones de traction de la bride 20 sont rigidifiées. La faible hauteur de la partie massive 22 dans les zones de compression de la bride 20 permet de limiter la masse de la bride 20.

Enfin, les deux nervures 23, 24 permettent d'avoir une évolution plus régulière de la contrainte dans les zones de traction élevée de la bride 20.

Ainsi, lorsque le moteur fonctionne, la mise en flexion de la bride 20 est limitée et la pression de contact entre la bride 20 et la face d'échappement de la culasse 4 est sensiblement uniforme.

Les brides 20 d'entrée des conduits 11 coudés de ce collecteur d'échappement 10 peuvent être obtenues par fonderie de même que les nervures 23, 24 dont elles sont pourvues.

En variante, il est possible pour obtenir ces brides d'entrée d'utiliser des plaques usinées puis de les souder entre elles. On peut alors prévoir que les nervures de renfort sont rapportées sur la bride. De même, on peut aussi prévoir de rapporter la partie massive sur la bride.

La bride peut aussi faire partie d'une pièce monobloc comprenant une pluralité de brides du même type pour le raccordement d'une pluralité de conduits coudés du collecteur d'échappement.

Enfin, le collecteur peut lui-même être constitué de plaques soudées ou être obtenu par fonderie.

## Revendications

1. Collecteur d'échappement (10) comprenant un conduit (11) coudé et une bride (20) d'entrée adaptée à relier ledit conduit (11) coudé à la face d'échappement d'une culasse (4), cette bride (20) d'entrée présentant un orifice central destiné à accueillir une extrémité dudit conduit (11) coudé et une partie massive (22) autour de l'orifice central, **caractérisé en ce que** la partie massive (22) s'élève sur une hauteur qui varie dans le plan médian dudit conduit (11) coudé.

2. Collecteur d'échappement (10) selon la revendication 1, **caractérisé en ce que** la partie massive (22) est un cylindre dont la face supérieure est tronquée.

3. Collecteur d'échappement (10) selon l'une des revendications précédentes, **caractérisé en ce que** la hauteur de ladite partie massive (22) varie entre une hauteur maximale du côté intérieur du coude du conduit (11) coudé et une hauteur minimale du côté extérieur du coude du conduit (11) coudé.

4. Collecteur d'échappement (10) selon l'une des revendications précédentes, **caractérisé en ce que** la bride d'entrée (20) comprend au moins une nervure (23, 24) de renfort qui s'étend depuis une zone de hauteur maximale de la face latérale de la partie massive (22) jusqu'au bord d'extrémité de la bride (20) d'entrée.

5. Collecteur d'échappement (10) selon la revendication 4, **caractérisé en ce que** la nervure (23, 24) de renfort vient de formation avec la bride (20) d'entrée.

6. Collecteur d'échappement (10) selon la revendication 4, **caractérisé en ce que** la nervure (23, 24) de renfort est rapportée sur la bride (20) d'entrée.

7. Collecteur d'échappement (10) selon l'une des revendications 4 à 6, **caractérisé en ce que** la bride d'entrée (20) comprend deux nervures (23, 24) de renfort.

8. Collecteur d'échappement (10) selon l'une des revendications précédentes, **caractérisé en ce que** la partie massive (22) vient de formation avec la bride (20) d'entrée.

9. Collecteur d'échappement (10) selon l'une des revendications 1 à 7, **caractérisé en ce que** la partie massive (22) est rapportée sur la bride (20) d'entrée.

10. Collecteur d'échappement (10) selon l'une des revendications précédentes, **caractérisé en ce que** la bride d'entrée (20) fait partie d'une pièce monobloc comprenant une pluralité de brides d'entrée du même type pour le raccordement d'une pluralité de conduits du collecteur d'échappement.

11. Moteur à combustion interne comprenant un collecteur d'échappement (10) selon l'une quelconque des revendications précédentes.

## Claims

1. Exhaust manifold (10) comprising a curved pipe (11) and an inlet flange (20) adapted to connect said curved pipe (11) to the exhaust face of a cylinder head (4), this inlet flange (20) having a central orifice designed to accommodate one end of said curved pipe (11) and a solid part (22) around the central orifice, **characterized in that** the solid part (22) rises to a height that varies in the mid-plane of said curved pipe (11).

2. Exhaust manifold (10) according to Claim 1, **characterized in that** the solid part (22) is a cylinder whose top surface is truncated.

3. Exhaust manifold (10) according to one of the preceding claims, **characterized in that** the height of said solid part (22) varies between a maximum height on the inside of the curve of the curved pipe (11) and a minimum height on the outside of the curve of the curved pipe (11).

4. Exhaust manifold (10) according to one of the preceding claims, **characterized in that** the inlet flange (20) comprises at least one reinforcing web (23, 24) that extends from a region of maximum height of the side surface of the solid part (22) to the outer edge of the inlet flange (20).

5. Exhaust manifold (10) according to Claim 4, **characterized in that** the reinforcing web (23, 24) is formed integrally with the inlet flange (20).

6. Exhaust manifold (10) according to Claim 4, **characterized in that** the reinforcing web (23, 24) is made separately and then attached to the inlet flange (20) .

7. Exhaust manifold (10) according to one of Claims 4 to 6, **characterized in that** the inlet flange (20) comprises two reinforcing webs (23, 24).

8. Exhaust manifold (10) according to one of the preceding claims, **characterized in that** the solid part (22) is formed integrally with the inlet flange (20).

9. Exhaust manifold (10) according to one of Claims 1 to 7, **characterized in that** the solid part (22) is made separately and then attached to the inlet flange (20).

10. Exhaust manifold (10) according to one of the preceding claims, **characterized in that** the inlet flange (20) is part of a one-piece component comprising a plurality of inlet flanges of the same type for the connection of a plurality of exhaust manifold types.

11. Internal-combustion engine comprising an exhaust manifold (10) according to any one of the preceding claims.

## Patentansprüche

1. Abgaskrümmer (10), der ein gebogenes Rohr (11) und einen Einlassflansch (20), der dazu ausgelegt ist, das gebogene Rohr (11) mit der Auslassseite eines Zylinderkopfs (4) zu verbinden, enthält, wobei dieser Einlassflansch (20) eine mittige Öffnung, die dazu vorgesehen ist, ein Ende des gebogenen Rohrs (11) aufzunehmen, und einen massiven Teil (22) um die mittige Öffnung aufweist, **dadurch gekennzeichnet, dass** der massive Teil (22) eine Höhe hat, die sich in der Medianebene des gebogenen Rohrs (11) verändert.

2. Abgaskrümmer (10) nach Anspruch 1, **dadurch gekennzeichnet, dass** der massive Teil (22) ein Zylinder ist, dessen Oberseite schräg abgeschnitten ist.

3. Abgaskrümmer (10) nach einem der vorhergehenden Ansprüche, **dadurch gekennzeichnet, dass** sich die Höhe des massiven Teils (22) zwischen einer maximalen Höhe an der Innenseite der Krümmung des gebogenen Rohrs (11) und einer minimalen Höhe an der Außenseite der Krümmung des gebogenen Rohrs (11) verändert.

4. Abgaskrümmer (10) nach einem der vorhergehenden Ansprüche, **dadurch gekennzeichnet, dass** der Einlassflansch (20) wenigstens eine Verstärkungsrippe (23, 24) aufweist, die sich von einer Zone mit maximaler Höhe der Seitenfläche des massiven Teils (22) bis zum Endrand des Einlassflansches (20) erstreckt.

5. Abgaskrümmer (10) nach Anspruch 4, **dadurch gekennzeichnet, dass** die Verstärkungsrippe (23, 24) einteilig mit dem Einlassflansch (20) ausgebildet ist.

6. Abgaskrümmer (10) nach Anspruch 4, **dadurch gekennzeichnet, dass** die Verstärkungsrippe (23, 24) an den Einlassflansch (20) angefügt ist.

7. Abgaskrümmer (10) nach einem der Ansprüche 4 bis 6, **dadurch gekennzeichnet, dass** der Einlassflansch (20) zwei Verstärkungsrippen (23, 24) aufweist.

8. Abgaskrümmer (10) nach einem der vorhergehenden Ansprüche, **dadurch gekennzeichnet, dass** der massive Teil (22) einteilig mit dem Einlassflansch (20) ausgebildet ist.

9. Abgaskrümmer (10) nach einem der Ansprüche 1 bis 7, **dadurch gekennzeichnet, dass** der massive Teil (22) an den Einlassflansch (20) angefügt ist.

10. Abgaskrümmer (10) nach einem der vorhergehenden Ansprüche, **dadurch gekennzeichnet, dass** der Einlassflansch (20) einteilig ausgebildet ist und mehrere Einlassflansche desselben Typs für den Anschluss mehrerer Abgaskrümmerleitungen enthält.

11. Brennkraftmaschine, die einen Abgaskrümmer (10) nach einem der vorhergehenden Ansprüche enthält.
